# EUROPÄISCHE PATENTSCHRIFT

(11) **EP 3 789 163 B1**
(45) Veröffentlichungstag und Bekanntmachung des Hinweises auf die Patenterteilung: **26.04.2023**
(21) Anmeldenummer: 20193096.3
(22) Anmeldetag: 27.08.2020
(51) Int. Cl.: B25H 3/02, B65D 45/00, E05G 1/00

(54) **VERSCHLUSSKASTEN**
LOCKOUT BOX
BOÎTIER DE FERMETURE

(30) Priorität: 06.09.2019 DE 102019123959
(43) Veröffentlichungstag der Anmeldung: 10.03.2021
(73) Patentinhaber: ABUS August Bremicker Söhne KG, 58300 Wetter-Volmarstein (DE)
(72) Erfinder:
(74) Vertreter: Manitz Finsterwald Patent- und Rechtsanwaltspartnerschaft mbB

(56) Entgegenhaltungen:
- WO-A1-83/02516
- DE-A1- 10 136 907
- FR-A1- 2 786 015
- US-A1- 2013 099 641
- US-A1- 2014 130 722
- US-A1- 2017 113 856

## Beschreibung

Die Erfindung betrifft einen Verschlusskasten zum Einschließen von Gegenständen, insbesondere Schlüsseln, umfassend einen Behälter mit einem offenen Aufnahmeraum für die Gegenstände, und eine an dem Behälter verschwenkbar angebrachte, zwischen einer geschlossene Stellung und einer geöffneten Stellung verstellbare Klappe, wobei der Aufnahmeraum in der geschlossenen Stellung verschlossen und in der geöffneten Stellung geöffnet ist, wobei der Behälter mehrere Sicherungsöffnungen zum Anbringen von Verriegelungselementen, insbesondere Vorhangschlössern, aufweist, um die Klappe in der geschlossenen Stellung an dem Behälter festzusetzen.

Ein Verschlusskasten, der auch als "Lockout Box" bezeichnet wird, wird hauptsächlich für einen sogenannten Gruppen-Ausschluss (Group Lockout) verwendet. Für Arbeiten wie Wartung, Reparatur oder Reinigung werden elektrische Anlagen außer Betrieb gesetzt, beispielsweise durch Abtrennen der Anlage oder Teile der Anlage von der zugehörigen Spannungsversorgung, und gegen eine Wiederinbetriebnahme gesichert, um Gefährdungen der die Arbeiten ausführenden eigenen Mitarbeiter oder Mitarbeiter von Fremdfirmen für die Dauer der Arbeiten zu vermeiden. Hierzu werden bei einem Gruppen-Ausschluss die einzelnen Energiequellen jeweils mit einem Maschinenschloss, insbesondere Vorhangschloss, verriegelt. Die Schlüssel der Maschinenschlösser werden dann in dem Verschlusskasten eingeschlossen. Außen hängt jeder Mitarbeiter ein personalisiertes Schloss, insbesondere Vorhangschloss, in die dafür vorgesehenen Sicherungsöffnungen ein und verschließt es, so dass der Verschlusskasten nicht mehr geöffnet werden kann. Die personalisierten Schlösser sind verschiedenschließend, d.h. jeder Mitarbeiter hat sein eigenes Schloss mit seinem eigenen Schlüssel. Dieser Schlüssel passt in kein anderes Schloss seiner Kollegen und umgekehrt genauso nicht. Die Maschinenschlösser können je nach Planung verschiedenschließend oder auch gleichschließend gewählt werden. Jeder Mitarbeiter muss somit nicht ein jeweiliges Schloss an jeder ausgeschlossenen Energiequelle einhängen, sondern nur eines am Verschlusskasten, ohne dass die Intention von "Lockout" bzw. die dadurch erreichte Sicherheit beeinträchtigt wird. Die Energiequellen können erst wieder betätigt werden, wenn alle Mitarbeiter nach Beendigung ihrer Arbeiten ihre Schlösser von dem Verschlusskasten entfernt haben, da der Verschlusskasten erst dann wieder geöffnet werden kann und die darin verwahrten Schlüssel zum Aufschließen der Schlösser an den Energiequellen entnommen werden können. Ein eingangs genannter Verschlusskasten ist beispielsweise aus dem Dokument DE 10 2014 106 228 A1 bekannt.

Dabei können alle für die Arbeiten relevanten Informationen wie beispielsweise die Art der auszuführenden Tätigkeiten, die Gefährdungen und die zu treffenden Sicherheitsvorkehrungen in einem Arbeitserlaubnisschein dokumentiert werden, der bei Beendigung der Arbeiten durch die aufsichtführende Person abgezeichnet werden muss, so dass getroffene Sicherheitsmaßnahmen wieder aufgehoben werden können. Bei einem Arbeitserlaubnisschein besteht jedoch grundsätzlich die Gefahr, dass er verlegt wird oder sogar verloren geht.

Ein Verschlusskasten mit den Merkmalen des Oberbegriffs des Anspruchs 1 ist aus dem Dokument US 2014/0130722 A1 bekannt. Das Dokument US 2017/0113856 A1 offenbart eine Lockout-Box mit frontseitiger Klappe. In der Lockout-Box kann an einer Stirnseite ein separates Fach vorgesehen sein kann, das über eine transparente Scheibe einsehbar ist. Innerhalb des Fachs kann ein Hüllenabschnitt für einen Informationsträger vorgesehen sein. Das Dokument US 2013/0099641 A1 offenbart eine Lockout-Box mit einem Behälter und einer seitlich anschlagenden Tür, um den Behälter zu verschließen. An einer Seite des Behälters ist eine Lasche vorgesehen, in der Sicherungsöffnungen ausgebildet sind. Bei geschlossener Tür können in die Sicherungsöffnungen Vorhangschlösser eingehängt werden, so dass die Tür nicht mehr geöffnet werden kann. Die Tür weist ein Fach auf, das über eine transparente frontseitige Klappe zugänglich ist und in das ein Informationsträger eingelegt werden kann.

Der vorliegenden Erfindung liegt die Aufgabe zugrunde, eine Möglichkeit zu schaffen, einen Arbeitserlaubnisschein für die an dem zugehörigen Gruppen-Ausschluss beteiligten Personen jederzeit verfügbar zu halten.

Diese Aufgabe wird durch einen Verschlusskasten mit den Merkmalen des Anspruchs 1 gelöst, und insbesondere durch einen Verschlusskasten zum Einschlie-ßen von Gegenständen, insbesondere Schlüsseln, umfassend einen Behälter mit einem nach vorne offenen Aufnahmeraum für die Gegenstände, und eine an dem Behälter, insbesondere mittels eines Schwenkgelenks, insbesondere wenigstens eines Scharniers, verschwenkbar angebrachte, zwischen einer geschlossenen Stellung und einer geöffneten Stellung verstellbare frontseitige Klappe, wobei der Aufnahmeraum in der geschlossene Stellung verschlossen und in der geöffneten Stellung geöffnet ist, wobei der Behälter mehrere Sicherungsöffnungen zum Anbringen von Verriegelungselementen, insbesondere Vorhangschlössern, aufweist, um die frontseitige Klappe in der geschlossenen Stellung an dem Behälter festzusetzen, und wobei die frontseitige Klappe eine zumindest bereichsweise transparente Frontplatte, insbesondere Frontscheibe, aufweist, wobei in der geöffneten Stellung ein insbesondere als ein Blatt Papier ausgebildeter, insbesondere flächiger, Informationsträger, insbesondere ein Arbeitserlaubnisschein, hinter der Frontplatte in die frontseitige Klappe einschiebbar oder hinter der Frontplatte an der frontseitigen Klappe anbringbar ist, und wobei in der geschlossenen Stellung eine Entnahme des Informationsträgers verhindert ist.

Erfindungsgemäß nimmt der Verschlusskasten somit nicht nur die Schlüssel für die Maschineschlösser, sondern auch den Informationsträger, insbesondere den jeweils zugehörigen Arbeitserlaubnisschein, auf. Dies hat den Vorteil, dass der Arbeitserlaubnisschein nicht verlegt werden oder verloren gehen kann. Vielmehr ist ein vorgegebener Ort vorhanden, an dem sich der Arbeitserlaubnisschein zu jeder Zeit befindet. Alle an einem Gruppen-Ausschluss beteiligten Personen wissen daher immer, wo sie den Arbeitserlaubnisschein finden und einsehen können. Darüber hinaus ist der Arbeitserlaubnisschein mit den Schlüsseln der Maschinenschlösser bis zur Beendigung der Arbeiten in dem Verschlusskasten verschlossen. Es besteht daher nicht die Gefahr, dass Sicherheitsmaßnahmen durch fälschliche Freigabe des Arbeitserlaubnisscheins bereits wieder aufgehoben werden, obwohl noch nicht sämtliche Arbeiten erledigt sind. Hierdurch wird die Sicherheit verbessert. Durch die Platzierung in der frontseitigen Klappe hinter einer zumindest bereichsweise transparenten Frontplatte ist der Arbeitserlaubnisschein in der geschlossenen Stellung gut sichtbar und gleichzeitig gegen einen Zugriff geschützt.

Der insbesondere als ein Blatt Papier ausgebildete Informationsträger, insbesondere der Arbeitserlaubnisschein, kann hinter der Frontplatte in die frontseitige Klappe eingeschoben werden oder hinter der Frontplatte an der frontseitigen Klappe angebracht werden. Nachstehend beschriebene bevorzugte Ausführungsformen der Erfindung betreffen in erster Linie das Einschieben des insbesondere als ein Blatt Papier ausgebildeten Informationsträgers, insbesondere des Arbeitserlaubnisscheins, in die frontseitige Klappe. Grundsätzlich ist es jedoch ausreichend, wenn der insbesondere als ein Blatt Papier ausgebildete Informationsträger, insbesondere der Arbeitserlaubnisschein, in irgendeiner Art an der Rückseite der Frontplatte angebracht, insbesondere gehalten, wird, z.B. mittels wenigstens einer Federklemme oder dergleichen.

Die Erfindung umfasst auch, dass mehrere Informationsträger, insbesondere mehrere Blätter Papier, hinter der Frontplatte in die frontseitige Klappe einschiebbar oder hinter der Frontplatte an der frontseitigen Klappe anbringbar sind.

Die Frontplatte, insbesondere Frontscheibe, ist bevorzugt als eine Acrylglasplatte ausgebildet. Acrylglas ist bruchsicher und gleichzeitig alterungs- und UV-beständig. Darüber hinaus ist Acrylglas vergleichsweise preisgünstig, insbesondere deshalb, da es als Plattenware verfügbar und einfach verarbeitbar ist.

Die frontseitige Klappe kann als eine nach unten öffnende Klappe ausgebildet sein, d.h. das vorgenannte Schwenkgelenk befindet sich unten. Hierdurch wird eine besonders ergonomische Bedienung des Verschlusskastens erreicht. Die Klappe kann jedoch auch rechts oder links anschlagend angebracht sein. Darüber hinaus ist grundsätzlich auch eine nach oben öffnende Klappe denkbar.

Bevorzugt ist die frontseitige Klappe als eine dreiseitig geschlossene Tasche ausgebildet, die insbesondere nach oben offen ist, wie es insbesondere bei einer nach unten öffnenden Klappe vorteilhaft ist. Der Arbeitserlaubnisschein kann daher auf einfache Weise in die frontseitige Klappe eingeschoben und sicher darin gehalten werden. Insbesondere weist die geschlossene Tasche eine Frontwand und eine Rückwand auf, wobei die Frontplatte die Frontwand oder einen Teil hiervon bilden kann. Die frontseitige Klappe weist eine Rückwand auf, wobei in der geöffneten Stellung der Informationsträger zwischen der Frontplatte und der Rückwand einschiebbar ist. Die Rückwand und/oder der Behälter ist bevorzugt aus Blech gebildet. Die Rückwand und/oder Behälter ist bevorzugt aus einem harten Material, insbesondere Blech, gebildet.

Die Rückwand weist auf ihrer Vorderseite an zwei einander gegenüberliegenden, insbesondere lateralen, Seiten sich in Einschubrichtung des Informationsträgers erstreckende laterale Aufnahmenuten, und optional an ihrem in Einschubrichtung des Informationsträgers liegenden Ende eine sich quer zur Einschubrichtung des Informationsträgers erstreckende Aufnahmenut, auf, in denen die Frontplatte, insbesondere ebenfalls durch Einschieben, aufgenommen ist. Die Frontplatte kann also beim Zusammenbau der frontseitigen Klappe beidseitig in jeweils eine der beiden Aufnahmenuten der Rückwand eingeschoben werden. Hierdurch ergibt sich eine einfach aufgebaute und einfach montierbare frontseitige Klappe, die kostengünstig herstellbar ist.

Die jeweilige Aufnahmenut kann dabei durch eine von der Rückwand abstehende Leiste gebildet sein, wobei die jeweilige Leiste an ihrem freien Ende nach innen abgewinkelt ist. Insbesondere können die beiden Leisten jeweils L-förmig ausgebildet sein.

Es ist bevorzugt, wenn die jeweilige Aufnahmenut durch eine Umbiegung eines jeweiligen Rands der Rückwand gebildet ist, insbesondere einen jeweiligen Bördelrand der Rückwand bildet. Insbesondere wenn die Rückwand aus Blech gefertigt ist, können die Aufnahmenuten jeweils einen insbesondere L-förmigen Bördelrand der Rückwand bilden. Die Aufnahmenuten können also auf einfache Weise dadurch hergestellt werden, dass eine entsprechend zugeschnittene Rückwand an den entsprechenden Rändern durch entsprechendes Biegen umgeformt wird.

Ferner kann vorgesehen sein, dass die Frontplatte an ihrer Rückseite im Bereich zweier einander gegenüberliegender, insbesondere lateraler, Kanten, mit denen die Frontplatte in den beiden Aufnahmenuten der Rückwand aufgenommen ist, jeweils eine, insbesondere stufenförmige, Verdickung aufweist. Anders ausgedrückt weist die Frontplatte in dem Bereich zwischen ihren beiden verdickten Randbereichen, mit denen sie in den Aufnahmenuten der Rückwand aufgenommen ist, eine geringe Dicke auf als in den beiden Randbereichen. Durch die geringere Dicke zwischen den beiden Randbereichen wird ausreichend Platz für den einzuschiebenden Informationsträger geschaffen.

Vorzugsweise weist die Rückwand wenigstens einen, insbesondere reckeckigen, Ausschnitt, insbesondere eine Ausstanzung, auf. Die Rückwand ist demnach nicht vollflächig ausgebildet, sondern besitzt gegenüber einer vollflächigen Ausbildung weniger Material. Hierdurch kann das Gewicht der Frontplatte und damit des Verschlusskastens reduziert werden.

Insbesondere kann die Rückwand mehrere übereinander und/oder nebeneinander ausgebildete Ausschnitte aufweisen, wobei die Rückwand zwischen zwei übereinander und/oder nebeneinander ausgebildeten Ausschnitten, insbesondere jeweils, einen jeweiligen Steg aufweist. Durch die Stege kann die Steifigkeit der Rückwand, trotz der Ausschnitte, weitgehend erhalten bleiben. Darüber hinaus kann durch in Einschubrichtung des Informationsträgers verlaufende Stege wirksam verhindert werden, dass der Informationsträger beim Einschieben an quer verlaufenden Kanten der Ausschnitte hängen bleibt. Hierdurch wird ein leichteres Einschieben des Informationsträgers ermöglicht.

Eine aus Blech hergestellte Rückwand kann an ihrer Vorderseite eine durch ein Blechumformverfahren hergestellte federelastische Erhebung aufweisen, die gegen die Rückseite der Frontplatte drückt. Hierdurch kann einerseits die Frontplatte und darüber hinaus auch der eingeschobene, insbesondere als ein Blatt Papier ausgebildete Informationsträger, insbesondere der Arbeitserlaubnisschein, auf besonders einfache Weise in der frontseitigen Klappe gehalten werden.

Nach einer bevorzugten Ausführungsform ist in der geschlossenen Stellung die frontseitige Klappe derart nach hinten versetzt in dem Behälter angeordnet, dass Wandabschnitte des Behälters einen nach vorne überstehenden, insbesondere umlaufenden, Kragen aufweisen, in dem die Sicherungsöffnungen ausgebildet sind. In der geschlossenen Stellung können dann die Verriegelungselemente angebracht werden, die dann einem Öffnen der frontseitigen Klappe im Wege stehen. Die frontseitige Klappe kann dann sicherungsöffnungsfrei sein, d.h. in der frontseitigen Klappe müssen keine korrespondierenden Sicherungsöffnungen vorgesehen sein.

Die Wandabschnitte können innenseitig wenigstens einen Anschlag, insbesondere in Form eines Winkelstücks, für die frontseitige Klappe in der geschlossenen Stellung aufweisen. Hierdurch kann auf einfache Weise die geschlossene Stellung der frontseitigen Klappe festgelegt werden.

Darüber hinaus kann in dem Aufnahmeraum an der hinteren Seitenwand des Behälters wenigstens eine Hakenleiste angebracht sein. Die jeweilige Hakenleiste kann so ausgebildet sein, dass sie wahlweise entfernbar ist. Die Schlüssel der Maschinenschlösser können dann auf die Haken der Hakenleiste gehängt werden, d.h. die Schlüssel müssen nicht auf den Boden des Behälters gelegt werden. Dies dient der Übersichtlichkeit.

Insbesondere können in dem Aufnahmeraum an der hinteren Seitenwand des Behälters mehrere Hakenleisten übereinander angebracht sein, wobei jeweils zwei übereinander angebrachte Hakenleisten seitlich gegeneinander versetzt angeordnet sind. Dies ist insbesondere dann von Vorteil, wenn der Verschlusskasten auch als Lagerort für die Maschinenschlösser und/oder die Vorhangschlösser benutzt wird, bevor und nachdem diese zum Einsatz kommen. Durch die versetzte Anordnung der Hakenleisten kann die Anzahl der Maschinenschlösser und/oder Vorhangschlösser, die gleichzeitig in dem Verschlusskasten gelagert werden können, erhöht werden.

Vorzugsweise ist ein Verschluss, insbesondere ein Magnetverschluss, vorgesehen, der die frontseitige Klappe auch bei nicht angebrachten Verriegelungselementen in der geschlossenen Stellung hält. Hierzu kann der Magnetverschluss ein Verschlussteil, das an der Innenseite der frontseitigen Klappe angebracht ist, und wenigstens einen, in der geschlossenen Stellung dem Verschlussteil gegenüberliegenden Magneten, der an der Innenseite einer Seitenwand des Behälters angebracht ist und der insbesondere als Anschlag für die frontseitige Klappe wirkt, aufweisen. Die Anordnung des Verschlussteils und des wenigstens einen Magneten kann aber auch umgekehrt sein, d.h. das Verschlussteil kann auch an der Innenseite einer Seitenwand des Behälters angebracht sein und der wenigstens eine Magnet kann an der Innenseite der frontseitigen Klappe angebracht sein. Die frontseitige Klappe kann beispielsweise mittels einer an der frontseitigen Klappe angebrachten Handhabe gegen die Wirkung der Magnetkraft des Magnetverschlusses geöffnet werden.

Vorteilhafte Ausführungsformen der Erfindung sind auch in den abhängigen Ansprüchen, der Figurenbeschreibung und der Zeichnung beschrieben.

Nachfolgend wir die Erfindung beispielhaft anhand einer vorteilhaften Ausführungsform unter Bezugnahme auf die Zeichnung beschrieben. Es zeigen,
- Fig. 1: einen erfindungsgemäßen Verschlusskasten in einer perspektivischen Ansicht mit einer frontseitigen Klappe in einer geschlossenen Stellung,
- Fig. 2: den Verschlusskasten gemäß Fig. 1, wobei die frontseitige Klappe eine geöffnete Stellung einnimmt,
- Fig. 3: den Verschlusskasten gemäß Fig. 1, wobei die frontseitige Klappe weggelassen ist,
- Fig. 4: die frontseitige Klappe aus Fig. 1 in einer Rückansicht mit einer transparenten Frontplatte und einer Rückwand,
- Fig. 5: die frontseitige Klappe in der Darstellung gemäß Fig. 4, wobei die transparente Frontplatte weggelassen ist,
- Fig. 6: die frontseitige Klappe gemäß Fig. 4 in einer Vorderansicht, wobei die transparente Frontplatte weggelassen ist,
- Fig. 7: die frontseitige Klappe in der Darstellung gemäß Fig. 6, wobei zusätzlich ein oberseitiger Steg weggelassen ist,
- Fig. 8: die vorgenannte Rückwand in einer Vorderansicht im Bereich einer in der Rückwand ausgebildeten, nach vorne vorstehenden Erhebung,
- Fig. 9: eine Draufsicht auf die vorgenannte transparente Frontplatte, und
- Fig. 10: eine Rückwand mit Verschluss in einer Rückansicht gemäß einer alternativen Ausführungsform der Erfindung.

Der in Fig. 1 gezeigte Verschlusskasten 11 weist einen quaderförmigen Behälter 13 aus Blech mit einem nach vorne offenen Aufnahmeraum 15 auf. Der Behälter 13 wird dabei von einer als Behälterboden 17 ausgebildeten Seitenwand, einer als Behälteroberseite 19 ausgebildeten Seitenwand, einer hinteren Seitenwand 21, einer linken Seitenwand 23, einer rechten Seitenwand 25 und einem bodenseitig angeordneten, vorderen Seitenwandabschnitt 27 gebildet. Der Behälterboden 17, die Behälteroberseite 19, die Seitenwände 21, 23, 25 und der vordere Seitenwandabschnitt 27 definieren bzw. umgeben den Aufnahmeraum 15. Darüber hinaus ist bei dem Verschlusskasten 11 eine nach unten öffnende, frontseitige Klappe 29 über ein Gelenk, nämlich ein Scharnier 31, verschwenkbar an dem vorderen Seitenwandabschnitt 27 des Behälters 13 befestigt.

Darüber hinaus ist an der Außenseite der Behälteroberseite 19 ein fest angebrachter Tragegriff 33 angeordnet, um den Verschlusskasten 11 bequem transportieren zu können. Wie die Fig. 1 und 2 zeigen, ist die frontseitige Klappe 29 von einer geschlossenen Stellung (vgl. Fig. 1), in welcher der Aufnahmeraum 15 geschlossen ist, in eine geöffnete Stellung (vgl. Fig. 2), in welcher der Aufnahmeraum 15 geöffnet ist, verstellbar.

Bei dem Verschlusskasten 11 handelt es um einen Gruppen-Verschlusskasten, der auch als Group Lockout Box bezeichnet wird. Der Verschlusskasten 11 wird bei einem sogenannten Gruppenausschluss bzw. Group Lockout verwendet, bei dem mehrere an einer Wartung, Reparatur oder Reinigung einer Maschine oder Anlage oder sonstigen Einrichtung beteiligte Mitarbeiter eine oder eine Vielzahl von Energiequellen sichern bzw. ausschließen müssen. Dabei werden die einzelnen Energiequellen jeweils nur mit einem Maschinenschloss verriegelt. Die Schlüssel dieser Schlösser werden dann in den Verschlusskasten 11 eingeschlossen. Insbesondere weist der Verschlusskasten 11 an der rechten Seitenwand 25 zwei sich kreuzende Einwurfschlitze 35 auf, um Schlüssel in einen bereits bzw. noch immer verschlossenen Verschlusskasten 11 einzuwerfen.

Der vordere Seitenwandabschnitt 27 ist gegenüber dem Behälterboden 17, der Behälteroberseite 19 und den Seitenwänden 23, 25 nach hinten versetzt angeordnet, so dass die daran verschwenkbar befestigte frontseitige Klappe 29 ebenfalls nach hinten versetzt in dem Behälter 13 angeordnet ist. Nach vorne weisende Abschnitte des Behälterbodens 17, der Behälteroberseite 19 und der Seitenwände 23, 25 bilden einen umlaufenden Kragen 37, der in der Geschlossen-Stellung der frontseitigen Klappe 29 nach vorne über die frontseitige Klappe 29 hervorsteht und in dem mehrere Sicherungsöffnungen 39 ausgebildet sind, in die Verriegelungselemente, insbesondere Vorhangschlösser, eingehängt werden können. Die Seitenwände 23, 25 weisen innenseitig jeweils ein Winkelstück 47 auf, das jeweils als Anschlag für die frontseitige Klappe 29 in der geschlossenen Stellung dient, wobei in Fig. 2 nur eines der beiden Winkelstücke 47 erkennbar ist.

Bei einem Gruppenausschluss hängt jeder beteiligte Mitarbeiter sein personalisiertes Vorhangschloss bei geschlossener frontseitiger Klappe 29 in eine der Sicherungsöffnungen 39 ein und verschließt somit die frontseitige Klappe 29 in der geschlossenen Stellung am Behälter 13. Die frontseitige Klappe 29 kann dann nicht mehr geöffnet werden. Die frontseitige Klappe 29 kann sicherungsöffnungsfrei bleiben. Somit muss nicht jeder Mitarbeiter ein Schloss an jeder ausgeschlossenen Energiequelle einhängen, sondern nur eines am Verschlusskasten 11, ohne dass die Intention des Ausschlusses und die durch den Ausschluss erreichte Sicherheit beeinträchtigt werden.

Die Energiequellen können erst wieder betätigt werden, wenn alle Mitarbeiter nach Beendigung ihrer Arbeiten ihre personalisierten Vorhangschlösser wieder vom Verschlusskasten 11 abgenommen und damit die frontseitige Klappe 29 wieder freigegeben haben. Die frontseitige Klappe 29 kann dann wieder in die Offen-Stellung gebracht werden, um die Schlüssel der an den Energiequellen angebrachten Maschinenschlösser zu entnehmen.

Bei dem Verschlusskasten 11 sind an der linken Seitenwand 23 und an der rechten Seitenwand 25 jeweils 13 Sicherungsöffnungen 39 vorgesehen. Darüber hinaus sind an der Behälteroberseite 19 drei Sicherungsöffnungen 39 vorgesehen, die beispielsweise für aufsichtführende Personen reserviert sein können. Die Anzahl der Sicherungsöffnungen 39 an den beiden Seitenwänden 23, 25 und an der Behälteroberseite 19 ist lediglich beispielhaft und kann jeweils auch einen beliebigen anderen Wert besitzen.

Um die frontseitige Klappe 29 bei nicht eingehängten Vorhangschlössern in der geschlossenen Position halten zu können, ist ein zusätzlicher Verschluss vorgesehen, der ein erstes Verschlussteil 41 aufweist (vgl. Fig. 4-7), das an der Innenseite der frontseitigen Klappe 29 bzw. der Innenseite der Rückwand 51 angebracht ist und das mit einem zweiten Verschlussteil 43 (vgl. Fig. 3), das an der Innenseite der Behälteroberseite 19 angebracht ist, in der geschlossenen Position der frontseitigen Klappe 29 eine Schnappverbindung zum Verschließen der frontseitigen Klappe 29 am Behälter 13 ausbildet. Die beiden Verschlussteile 41, 43 sind dabei in Form von zwei miteinander zusammenwirkenden Schnapphaken ausgebildet. An der Außenseite der Behälteroberseite 19 ist ein Druckknopf 45 angeordnet, der an dem das zweite Verschlussteil 43 bildenden Schnapphaken über einen Bolzen oder dergleichen abgestützt ist. Wird der Druckknopf 45 gedrückt, so wird der Schnapphaken 43 von der Behälteroberseite 19 weg nach innen gedrückt, wodurch die Schnappverbindung mit dem das erste Verschlussteil 41 bildenden Schnapphaken gelöst wird, so dass die frontseitige Klappe 29 geöffnet werden kann. Da der Schnapphaken 43 federnd ausgebildet ist, bewegt sich der Schnapphaken 43 nach dem Loslassen des Druckknopfs 45 wieder zurück in seine Ausgangsstellung.

Alternativ kann der Verschluss als ein Magnetverschluss ausgebildet sein, wie es in Fig. 10 dargestellt ist. Der Verschluss weist dann ein Verschlussteil 71 in Form eines vorliegenden C-förmigen Verschlussblechs auf, das an der Innenseite der frontseitigen Klappe 29 bzw. der Innenseite der Rückwand 51 angebracht ist und das mit zwei Magneten 73, die jeweils über ein Winkelstück 75 an der Innenseite der Behälteroberseite 19 angebracht sind, in der geschlossenen Position der frontseitigen Klappe 29 eine Magnetverbindung zum Verschließen der frontseitigen Klappe 29 am Behälter 13 ausbildet. Die beiden Magneten 73 wirken dabei gleichzeitig als Anschlag für die frontseitige Klappe 29.

Darüber hinaus ist die frontseitige Klappe 29 als eine Aufnahme für einen insbesondere als ein Blatt Papier ausgebildeten Informationsträger, insbesondere einen Arbeitserlaubnisschein, in Form einer dreiseitig geschlossenen Tasche, die nach oben offen ist, ausgebildet, wie nachstehend näher erläutert ist. Bei einem Arbeitserlaubnisschein handelt es sich um einen Informationsträger, insbesondere ein Blatt Papier, auf dem insbesondere die im Rahmen des Gruppen-Ausschlusses auszuführenden Tätigkeiten, die dabei auftretenden Gefährdungen und die entsprechend zu treffenden Sicherheitsvorkehrungen dokumentiert sind. Dieser Arbeitserlaubnisschein kann mit den Schlüsseln der Maschinenschlösser sicher in dem Verschlusskasten 11 verschlossen werden, wodurch sich die eingangs genannten Vorteile ergeben.

Hierzu weist die frontseitige Klappe 29 eine aus Acrylglas gefertigte transparente Frontplatte 49, insbesondere Frontscheibe, und eine aus Blech gefertigte Rückwand 51 auf, zwischen die der Arbeitserlaubnisschein in der geöffneten Stellung der frontseitigen Klappe 29 von oben, d.h. von dem dem Scharnier 31 gegenüberliegenden Ende, eingeschoben werden kann. Der Arbeitserlaubnisschein wird also hinter der transparenten Frontplatte 49 eingeschoben und ist durch die transparente Frontplatte 49 hindurch gut lesbar. In den Fig. 1 und 4 ist die Frontplatte 49 der besseren Darstellbarkeit halber nicht transparent gezeigt. In der geschlossenen Stellung der frontseitigen Klappe 29 kann der Arbeitserlaubnisschein nicht entnommen werden.

Die Rückwand 51 weist an ihrer Vorderseite an ihren zwei gegenüberliegenden Längsseiten jeweils eine Aufnahmenut 53 auf, in die die transparente Frontplatte 49 mit ihren entsprechenden Längskanten eingreift und in die die transparenten Frontplatte 49 zuvor eingeschoben wurde. Die beiden Aufnahmenuten 53 sind durch Umbiegen der entsprechend zugeschnittenen Ränder der Rückwand 51 hergestellt und bilden dabei jeweils eine L-förmig abgewinkelte, von der Rückwand 51 in Richtung der transparenten Frontplatte 49 abstehende Leiste. Gleiches gilt für eine quer verlaufende Aufnahmenut 55, die an dem unteren Ende der Rückwand 51 ausgebildet und in der die transparente Frontplatte 49 ebenfalls aufgenommen ist. In Fig. 7 ist gegenüber Fig. 8 ein oberseitiger Steg 65 weglassen, an dem eine Handhabe 67 für die vorderseitige Klappe 29 angebracht ist, um die vorderseitige Klappe 29 zu betätigen, so dass die beiden Aufnahmenuten 53 besser erkennbar sind.

Wie sich aus Fig. 9 ergibt, weist die transparente Frontplatte 49 an ihrer Rückseite im Bereich ihrer beiden einander gegenüberliegenden Längskanten, mit denen die transparente Frontplatte 49 in die beiden Aufnahmenuten 53 der Rückwand 51 eingreift, jeweils eine stufenförmige Verdickung 57 auf. Somit kann der Abstand zwischen der transparenten Frontplatte 49 und der Rückwand 51 in dem Bereich, in dem der Arbeitserlaubnisschein aufgenommen wird, vergrößert werden, wodurch das Einschieben des Arbeitserlaubnisscheins erleichtert wird.

Die Rückwand 51 ist nicht vollflächig ausgebildet, sondern sie ist mit drei übereinander angeordneten, sich jeweils horizontal erstreckenden, rechteckförmigen Ausschnitten 59, insbesondere Ausstanzungen, versehen, wodurch das Gewicht der Rückwand 51 reduziert werden kann. Zwischen den Ausschnitten 59 verläuft jeweils ein horizontaler Steg 61, um eine ausreichende Steifigkeit der Rückwand 51 zu erhalten. Darüber hinaus kann für jeden der Ausschnitte 59 ein vertikal verlaufender Steg 77 vorgesehen sein, der den jeweiligen Ausschnitt 59 beispielsweise in der Mitte teilt, wie es in Fig. 10 dargestellt ist. Derartige vertikale Stege 77 sind vorteilhaft, da damit verhindert werden kann, dass der Arbeitserlaubnisschein beim Einschieben an den horizontal verlaufenden unteren Kanten der Ausschnitte 59 hängen bleibt.

Wie sich insbesondere aus Fig. 8 ergibt, ist in einem der horizontalen Stege 61 der Rückwand 51 an der Vorderseite eine federelastische Erhebung 63 ausgebildet, die durch ein entsprechendes Blechumformverfahren hergestellt wurde. Die federelastische Erhebung 63 drückt gegen die Rückseite der transparenten Frontplatte 49, so dass sowohl die transparente Frontplatte 49 als auch der eingeschobene Arbeitserlaubnisschein sicher gehalten werden.

Schließlich sind in dem Aufnahmeraum 15 an der hinteren Seitenwand 21 des Behälters 13 mehrere Hakenleisten 69 übereinander angebracht, auf die jeweils einerseits die Schlüssel der Maschinenschlösser und andererseits die Maschinenschlösser selbst oder die personalisierten Vorhangschlösser zur Aufbewahrung eingehängt werden können. Die Hakenleisten 69 sind dabei seitlich gegeneinander versetzt angeordnet, so dass möglichst viele Maschinenschlösser und/oder personalisierte Vorhangschlösser gleichzeitig aufbewahrt werden können.

### Bezugszeichenliste

- 11: Verschlusskasten
- 13: Behälter
- 15: Aufnahmeraum
- 17: Behälterboden
- 19: Behälteroberseite
- 21: hintere Seitenwand
- 23: linke Seitenwand
- 25: rechte Seitenwand
- 27: vorderer Seitenwandabschnitt
- 29: frontseitige Klappe
- 31: Scharnier
- 33: Tragegriff
- 35: Einwurfschlitz
- 37: Kragen
- 39: Sicherungsöffnung
- 41: erstes Verschlussteil
- 43: zweites Verschlussteil
- 45: Druckknopf
- 47: Winkelstück
- 49: transparente Frontplatte
- 51: Rückwand
- 53: Aufnahmenut
- 55: Aufnahmenut
- 57: Verdickung
- 59: Ausschnitt
- 61: horizontaler Steg
- 63: federelastische Erhebung
- 65: oberseitiger Steg
- 67: Handhabe
- 69: Hakenleiste
- 71: Verschlussteil
- 73: Magnet
- 75: Winkelstück
- 77: vertikaler Steg

## Patentansprüche

1. Verschlusskasten zum Einschließen von Gegenständen, insbesondere Schlüsseln, umfassend:
einen Behälter (13) mit einem nach vorne offenen Aufnahmeraum (15) für die Gegenstände, und
eine an dem Behälter (13) verschwenkbar angebrachte, zwischen einer geschlossenen Stellung und einer geöffneten Stellung verstellbare frontseitige Klappe (29), wobei der Aufnahmeraum (15) in der geschlossenen Stellung verschlossen und in der geöffneten Stellung geöffnet ist,
wobei der Behälter (13) mehrere Sicherungsöffnungen (39) zum Anbringen von Verriegelungselementen, insbesondere Vorhangschlössern, aufweist, um die frontseitige Klappe (29) in der geschlossenen Stellung an dem Behälter (13) festzusetzen, und
wobei die frontseitige Klappe (29) eine zumindest bereichsweise transparente Frontplatte (49) aufweist, wobei in der geöffneten Stellung ein insbesondere als ein Blatt Papier ausgebildeter Informationsträger, insbesondere ein Arbeitserlaubnisschein, hinter der Frontplatte (49) in die frontseitige Klappe (29) einschiebbar ist, und wobei in der geschlossenen Stellung eine Entnahme des Informationsträgers verhindert ist,
wobei die frontseitige Klappe (29) eine Rückwand (51) aufweist und in der geöffneten Stellung der Informationsträger zwischen der Frontplatte (49) und der Rückwand (51) einschiebbar ist,
**dadurch gekennzeichnet,**
**dass** die Rückwand (51) auf ihrer Vorderseite an zwei einander gegenüberliegenden Seiten sich in Einschubrichtung des Informationsträgers erstreckende Aufnahmenuten (53) aufweist, in denen die Frontplatte (49), insbesondere ebenfalls durch Einschieben, aufgenommen ist.

2. Verschlusskasten nach Anspruch 1,
**dadurch gekennzeichnet,**
**dass** die frontseitige Klappe (29) als eine nach unten öffnende Klappe ausgebildet ist.

3. Verschlusskasten nach Anspruch 1 oder 2,
**dadurch gekennzeichnet,**
**dass** die frontseitige Klappe (29) als eine dreiseitig geschlossene Tasche (49, 51, 53, 55) ausgebildet ist, die insbesondere nach oben offen ist.

4. Verschlusskasten nach einem der vorstehenden Ansprüche,
**dadurch gekennzeichnet,**
**dass** die Rückwand (51) aus Blech hergestellt ist.

5. Verschlusskasten nach einem der vorstehenden Ansprüche,
**dadurch gekennzeichnet,**
**dass** die Rückwand (51) auf ihrer Vorderseite an ihrem in Einschubrichtung des Informationsträgers liegenden Ende eine sich quer zur Einschubrichtung des Informationsträgers erstreckende Aufnahmenut (55), aufweist, in der die Frontplatte (49), insbesondere ebenfalls durch Einschieben, aufgenommen ist.

6. Verschlusskasten nach einem der vorstehenden Ansprüche,
**dadurch gekennzeichnet,**
**dass** die jeweilige Aufnahmenut (53, 55) durch eine von der Rückwand (51) abstehenden Leiste gebildet ist, wobei die jeweilige Leiste an ihrem freien Ende nach innen abgewinkelt ist.

7. Verschlusskasten nach einem der vorstehenden Ansprüche,
**dadurch gekennzeichnet,**
die jeweilige Aufnahmenut (53, 55) durch eine Umbiegung eines jeweiligen Rands der Rückwand (51) gebildet ist.

8. Verschlusskasten nach einem der vorstehenden Ansprüche,
**dadurch gekennzeichnet,**
**dass** die Frontplatte (49) an ihrer Rückseite im Bereich zweier einander gegenüberliegender Kanten, mit denen die Frontplatte (49) in den beiden Aufnahmenuten (53) der Rückwand (51) aufgenommen ist, jeweils eine, insbesondere stufenförmige, Verdickung (59) aufweist.

9. Verschlusskasten nach einem der vorstehenden Ansprüche,
**dadurch gekennzeichnet,**
**dass** die Rückwand (51) wenigstens einen Ausschnitt (59) aufweist, wobei bevorzugt die Rückwand (51) mehrere übereinander und/oder nebeneinander ausgebildete Ausschnitte (59) aufweist, wobei die Rückwand (51) zwischen zwei übereinander und/oder nebeneinander ausgebildeten Ausschnitten (59) einen jeweiligen Steg (61, 77) aufweist.

10. Verschlusskasten nach einem der Ansprüche 4 bis 9,
**dadurch gekennzeichnet,**
**dass** die aus Blech hergestellte Rückwand (51) an ihrer Vorderseite eine durch ein Blechumformverfahren hergestellte federelastische Erhebung (63) aufweist, die gegen die Rückseite der Frontplatte (49) drückt.

11. Verschlusskasten nach einem der vorstehenden Ansprüche,
**dadurch gekennzeichnet,**
**dass** in der geschlossenen Stellung die frontseitige Klappe (29) derart nach hinten versetzt in dem Behälter (13) angeordnet ist, dass Wandabschnitte (17, 19, 23, 25) des Behälters (13) einen nach vorne überstehenden, insbesondere umlaufenden, Kragen (37) aufweisen, in dem die Sicherungsöffnungen (39) ausgebildet sind, und/oder dass die frontseitige Klappe (29) sicherungsöffnungsfrei ist.

12. Verschlusskasten nach Anspruch 11,
**dadurch gekennzeichnet,**
**dass** die Wandabschnitte (19, 23, 25) innenseitig wenigstens einen Anschlag (47), insbesondere in Form eines Winkelstücks, für die frontseitige Klappe (29) in der geschlossenen Stellung aufweist.

13. Verschlusskasten nach einem der vorstehenden Ansprüche,
**dadurch gekennzeichnet,**
**dass** in dem Aufnahmeraum (15) an der hinteren Seitenwand (21) des Behälters (13) wenigstens eine Hakenleiste (69) angebracht ist,
wobei bevorzugt in dem Aufnahmeraum (15) an der hinteren Seitenwand (21) des Behälters (13) mehrere Hakenleisten (69) übereinander angebracht sind, wobei jeweils zwei übereinander angebrachte Hakenleisten (69) seitlich gegeneinander versetzt angeordnet sind.

14. Verschlusskasten nach einem der vorstehenden Ansprüche,
**dadurch gekennzeichnet,**
**dass** ein Verschluss (71, 73), insbesondere ein Magnetverschluss, vorgesehen ist, der die frontseitige Klappe (29) auch bei nicht angebrachten Verriegelungselementen in der geschlossenen Stellung hält.

15. Verschlusskasten nach Anspruch 14,
**dadurch gekennzeichnet,**
**dass** der Magnetverschluss (71, 73) ein Verschlussteil (71), das an der Innenseite der frontseitigen Klappe (29) angebracht ist, und wenigstens einen, in der geschlossenen Stellung dem Verschlussteil (71) gegenüberliegenden Magneten (73), der an der Innenseite einer Seitenwand (19) des Behälters (13) angebracht ist, aufweist, oder umgekehrt.

## Claims

1. A lockout box for locking in objects, in particular keys, comprising:
a container (13) having a reception space (15) for the objects that is open to the front; and
a front-side flap (29) which is pivotably attached to the container (13) and which is adjustable between a closed position and an open position, with the reception space (15) being closed in the closed position and open in the open position,
wherein the container (13) has a plurality of securing openings (39) for attaching locking elements, in particular padlocks, in order to fix the front-side flap (29) to the container (13) in the closed position; and
wherein the front-side flap (29) has a front plate (49) which is at least regionally transparent, wherein, in the open position, an information carrier in particular formed as a sheet of paper, in particular a permit to work, can be inserted behind the front plate (49) into the front-side flap (29), and wherein a removal of the information carrier is prevented in the closed position,
wherein the front-side flap (29) has a rear wall (51) and the information carrier can be inserted between the front plate (49) and the rear wall (51) in the open position,
**characterized in that**
the rear wall (51) has, on its front side at two mutually oppositely disposed sides, receiving grooves (53) which extend in a direction of insertion of the information carrier and in which the front plate (49) is received, in particular likewise by insertion.

2. A lockout box in accordance with claim 1,
**characterized in that**
the front-side flap (29) is configured as a downwardly opening flap.

3. A lockout box in accordance with claim 1 or claim 2,
**characterized in that**
the front-side flap (29) is configured as a pocket (49, 51, 53, 55) which is closed at three sides and which is in particular upwardly open.

4. A lockout box in accordance with any one of the preceding claims,
**characterized in that**
the rear wall (51) is produced from sheet metal.

5. A lockout box in accordance with any one of the preceding claims,
**characterized in that**
the rear wall (51) has, on its front side at its end disposed in the direction of insertion of the information carrier, a receiving groove (55) which extends transversely to the direction of insertion of the information carrier and in which the front plate (49) is received, in particular likewise by insertion.

6. A lockout box in accordance with any one of the preceding claims,
**characterized in that**
the respective receiving groove (53, 55) is formed by a strip projecting from the rear wall (51), with the respective strip being angled inwardly at its free end.

7. A lockout box in accordance with any one of the preceding claims,
**characterized in that**
the respective receiving groove (53, 55) is formed by a bending of a respective margin of the rear wall (51).

8. A lockout box in accordance with any one of the preceding claims,
**characterized in that**
the front plate (49) has a respective thickened portion (59), in particular a step-shaped thickened portion (59), at its rear side in the region of two mutually oppositely disposed edges with which the front plate (49) is received in the two receiving grooves (53) of the rear wall (51).

9. A lockout box in accordance with any one of the preceding claims,
**characterized in that**
the rear wall (51) has at least one cutout (59),
with the rear wall (51) preferably having a plurality of cutouts (59) formed above one another and/or next to one another, with the rear wall (51) having a respective web (61, 77) between two cutouts (59) formed above one another and/or next to one another.

10. A lockout box in accordance with any one of the claims 4 to 9,
**characterized in that**
the rear wall (51) produced from sheet metal has, at its front side, a springelastic elevated portion (63) which is produced by a sheet metal shaping process and which presses against the rear side of the front plate (49).

11. A lockout box in accordance with any one of the preceding claims,
**characterized in that**,
in the closed position, the front-side flap (29) is arranged offset to the rear in the container (13) such that wall sections (17, 19, 23, 25) of the container (13) have a collar (37), in particular a peripheral collar (37), which projects to the front and in which the securing openings (39) are formed; and/or **in that** the front-side flap (29) is free of securing openings.

12. A lockout box in accordance with claim 11,
**characterized in that**
the wall sections (19, 23, 25) have, at an inner side, at least one abutment (47), in particular in the form of an angular piece, for the front-side flap (29) in the closed position.

13. A lockout box in accordance with any one of the preceding claims,
**characterized in that**
at least one hook rail (69) is attached to the rear side wall (21) of the container (13) in the reception space (15),
with a plurality of hook rails (69) preferably being attached above one another to the rear side wall (21) of the container (13) in the reception space (15), with a respective two hook rails (69) attached above one another being arranged laterally offset with respect to one another.

14. A lockout box in accordance with any one of the preceding claims,
**characterized in that**
a closure (71, 73), in particular a magnetic closure, is provided that holds the front-side flap (29) in the closed position even when locking elements are not attached.

15. A lockout box in accordance with claim 14,
**characterized in that**
the magnetic closure (71, 73) has a closure part (71) which is attached to the inner side of the front-side flap (29) and at least one magnet (73) which is disposed opposite the closure part (71) in the closed position and which is attached to the inner side of a side wall (19) of the container (13), or vice versa.

## Revendications

1. Coffret de sécurité pour enfermer des objets, en particulier des clés, comprenant :
un conteneur (13) avec un espace de réception (15) ouvert vers l'avant pour les objets, et
un volet frontal (29) monté de manière pivotante sur le conteneur (13) et réglable entre une position fermée et une position ouverte, l'espace de réception (15) étant fermé dans la position fermée et étant ouvert dans la position ouverte,
dans lequel
le conteneur (13) présente plusieurs orifices de blocage (39) pour monter des éléments de verrouillage, en particulier des cadenas, afin d'immobiliser le volet frontal (29) au conteneur (13), dans la position fermée, et
le volet frontal (29) comprend une plaque frontale (49) transparente au moins localement, et, dans la position ouverte, un support d'informations,
en particulier un permis de travail, réalisé en particulier sous la forme d'une feuille de papier, peut être inséré dans le volet frontal (29) derrière la plaque frontale (49), et, dans la position fermée, un retrait du support d'informations est empêché,
le volet frontal (29) comprend une paroi arrière (51) et, dans la position ouverte, le support d'informations peut être inséré entre la plaque frontale (49) et la paroi arrière (51),
**caractérisé en ce que**
la paroi arrière (51) présente sur sa face avant, sur deux côtés opposés l'un à l'autre, des rainures de réception (53) s'étendant dans la direction d'insertion du support d'informations, dans lesquelles la plaque frontale (49) est reçue, en particulier également par insertion.

2. Coffret de sécurité selon la revendication 1,
**caractérisé en ce que**
le volet frontal (29) est réalisé sous la forme d'un volet s'ouvrant vers le bas.

3. Coffret de sécurité selon la revendication 1 ou 2,
**caractérisé en ce que**
le volet frontal (29) est réalisé sous la forme d'une poche (49, 51, 53, 55) fermée sur trois côtés, qui est en particulier ouverte vers le haut.

4. Coffret de sécurité selon l'une des revendications précédentes,
**caractérisé en ce que**
la paroi arrière (51) est réalisée en tôle.

5. Coffret de sécurité selon l'une des revendications précédentes,
**caractérisé en ce que**
la paroi arrière (51) présente sur sa face avant, à son extrémité située dans la direction d'insertion du support d'informations, une rainure de réception (55) s'étendant transversalement à la direction d'insertion du support d'informations, dans laquelle la plaque frontale (49) est reçue, en particulier également par insertion.

6. Coffret de sécurité selon l'une des revendications précédentes,
**caractérisé en ce que**
la rainure de réception respective (53, 55) est formée par une baguette dépassant de la paroi arrière (51), la baguette respective étant coudée vers l'intérieur à son extrémité libre.

7. Coffret de sécurité selon l'une des revendications précédentes,
**caractérisé en ce que**
la rainure de réception respective (53, 55) est formée par un pliage d'un bord respectif de la paroi arrière (51).

8. Coffret de sécurité selon l'une des revendications précédentes,
**caractérisé en ce que**
la plaque frontale (49) présente sur sa face arrière, dans la zone de deux arêtes opposées l'une à l'autre par lesquelles la plaque frontale (49) est reçue dans les deux rainures de réception (53) de la paroi arrière (51), respectivement un renflement (59), en particulier en forme de gradin.

9. Coffret de sécurité selon l'une des revendications précédentes,
**caractérisé en ce que**
la paroi arrière (51) présente au moins une découpe (59),
de préférence, la paroi arrière (51) présente plusieurs découpes (59) superposées et/ou juxtaposées,
la paroi arrière (51) comprend une entretoise (61, 77) respective entre deux découpes (59) superposées et/ou juxtaposées.

10. Coffret de sécurité selon l'une des revendications 4 à 9,
**caractérisé en ce que**
la paroi arrière (51), réalisée en tôle, présente sur sa face avant un bossage élastique (63), réalisé par un procédé d'estampage, qui s'appuie contre la face arrière de la plaque frontale (49).

11. Coffret de sécurité selon l'une des revendications précédentes,
**caractérisé en ce que**
dans la position fermée, le volet frontal (29) est décalé vers l'arrière dans le conteneur (13) de telle sorte que des portions de paroi (17, 19, 23, 25) du conteneur (13) présentent une collerette (37) en saillie vers l'avant, en particulier périphérique, dans laquelle sont formés les orifices de blocage (39), et/ou
**en ce que** le volet frontal (29) est dépourvu d'orifices de blocage.

12. Coffret de sécurité selon la revendication 11,
**caractérisé en ce que**
les portions de paroi (19, 23, 25) présentent du côté intérieur au moins une butée (47), en particulier sous la forme d'une pièce coudée, pour le volet frontal (29) dans la position fermée.

13. Coffret de sécurité selon l'une des revendications précédentes,
**caractérisé en ce que**
au moins une baguette à crochets (69) est montée dans l'espace de réception (15) sur la paroi latérale arrière (21) du conteneur (13), de préférence, plusieurs baguettes à crochets (69) sont superposées dans l'espace de réception (15) sur la paroi latérale arrière (21) du conteneur (13), deux baguettes à crochets (69) superposées respectives étant décalées latéralement l'une par rapport à l'autre.

14. Coffret de sécurité selon l'une des revendications précédentes,
**caractérisé en ce que**
il est prévu un obturateur (71, 73), en particulier un obturateur magnétique, qui maintient le volet frontal (29) dans la position fermée même lorsque les éléments de verrouillage ne sont pas montés.

15. Coffret de sécurité selon la revendication 14,
**caractérisé en ce que**
l'obturateur magnétique (71, 73) comprend une partie d'obturation (71) qui est montée sur la face intérieure du volet frontal (29), et au moins un aimant (73) qui est opposé à la partie d'obturation (71) dans la position fermée et qui est monté sur la face intérieure d'une paroi latérale (19) du conteneur (13), ou inversement.
